# FASCICULE DE BREVET EUROPEEN

(11) **EP 0 850 670 B1**
(45) Date de publication et mention de la délivrance du brevet: **26.11.2003**
(21) Numéro de dépôt: 97810967.6
(22) Date de dépôt: 10.12.1997
(51) Int. Cl.: A63C 17/14

(54) **Patin à roulettes en ligne à chaussure amovible**
Einspurrollschuh mit herausnehmbarem Schuh
In-line skate with removable shoe

(30) Priorité: 31.12.1996 FR 9616388
(43) Date de publication de la demande: 01.07.1998
(73) Titulaire: SKIS ROSSIGNOL S.A., 38500 Voiron (FR)
(72) Inventeur: Gignoux, Pierre, 38500 Coublevie (FR)
(74) Mandataire: Meylan, Robert Maurice

(56) Documents cités:
- EP-A- 0 568 878
- EP-A- 0 705 626

## Description

La présente invention concerne un patin à roulettes tel que défini au préambule de la revendication 1.

De tels patins sont connus des brevets US 920 848, 926 646 et 1 402 010, le levier de frein, dans cette troisième exécution, n'étant toutefois pas articulé directement sur le châssis, mais sur une pièce de fixation de la chaussure. Dans les trois exécutions, le levier de frein est attaché à la jambe au moyen d'un collier ou d'une courroie. Il est dès lors nécessaire, chaque fois que l'on fixe la chaussure au châssis ou qu'on la sépare du châssis, d'attacher, respectivement de détacher, le collier ou la courroie de la jambe.

Si de telles opérations étaient acceptables dans ces anciens patins, où la fixation de la chaussure au châssis nécessitait de toute manière la fermeture de courroies, elles deviennent fastidieuses dans un patin comprenant des moyens de fixation automatique de la chaussure au châssis, tels que développés par le demandeur et décrits dans le brevet US 5 797 608.

La présente invention a précisément pour but de supprimer toute opération d'attache du levier de frein à la chaussure ou à la jambe.

Ce but est atteint par le patin à roulettes défini à la revendication 1.

Le frein peut être un frein à sabot agissant sur le sol ou un frein agissant sur la roulette arrière ou les deux roulettes arrières.

Le dessin annexé représente, à titre d'exemple, deux modes d'exécution de l'invention.

La figure 1 représente un premier mode d'exécution, chaussure séparée du patin.

La figure 2 représente le même mode d'exécution après fixation de la chaussure au patin.

La figure 3 représente un second mode d'exécution.

A la figure 1 on reconnaît un châssis 1 muni de quatre roulettes en ligne 2, 3, 4, 5 et des moyens de fixation automatiques d'une chaussure 6. Ces moyens de fixation sont constitués essentiellement d'un crochet fixe 7 à l'avant et un verrou 8 en forme de pédale articulé sur le châssis 1 et venant se verrouiller en position rabattue par une articulation à genouillère, comme décrit dans le brevet US 5 797 608, lorsque la chaussure 6 est appliquée sur le châssis 1.

Le patin comporte en outre un frein constitué d'une paire de disques 9 montés rotativement et mobiles axialement sur un axe 10 entre les deux bras parallèles d'un levier 11 portant l'axe 10 et articulé sur le châssis autour d'un axe 12, en avant de la troisième roulette 4. Les disques 9 présentent une face tronconique en regard des roulettes et ils sont maintenus écartés des roulettes 4 et 5 par un ressort 13 travaillant en compression et repoussant le levier 11 vers le haut. A l'arrière du châssis 1, les deux bras du levier 11 sont recourbés et reliés entre eux. A l'endroit de la liaison, le levier 11 est prolongé par une tige 14 dirigée vers le haut et s'étendant sensiblement parallèlement au dos de la chaussure 6. Cette tige 14 est vissée par une partie filetée dans le levier 11 et bloquée à la hauteur désirée par un écrou 15.

La semelle de la chaussure 6 est munie de moyens d'accrochage complémentaires au crochet 7 et au verrou 8. A l'arrière, la chaussure 6 est munie d'une butée 16 fixée au dos d'un collier 17 articulé sur la chaussure autour d'un axe 18 dans la région malléolaire et destiné à être serré autour de la cheville. La butée 16 présente un creux conique 19 s'ouvrant vers le bas.

La fixation de la chaussure 6 au châssis 1 est réalisée par l'engagement du crochet 7 dans les moyens d'accrochage correspondants de la partie avant de la chaussure, puis l'appui sur le verrou 8, comme décrit dans le brevet US 5 797 608. Lors de cette opération, l'extrémité de la tige 14 s'engage d'elle-même dans le creux 19 de la butée 16. La longueur dépassante de la tige 14 est ajustée de telle manière que l'extrémité de la tige 14 est approximativement en contact avec le fond du creux 19 en position de repos du patineur.

Le freinage s'effectue de façon conventionnelle par avancement du patin, ce qui a pour effet de faire basculer le collier 17 vers l'arrière et d'actionner le levier 11. Les disques 9 viennent alors en contact, par leurs faces tronconiques, avec les roulettes 4 et 5 et sont écartés l'un de l'autre et appliqués contre les bras du levier 11, comme décrit dans le brevet US 5 639 104.

Le second mode d'exécution représenté à la figure 3 ne diffère du premier mode d'exécution que par le type de frein. Dans le second mode d'exécution, le frein est constitué d'un sabot en caoutchouc 20 destiné à freiner sur le sol à l'arrière du patin. Ce sabot est monté sur une levier 21 articulé sur l'axe 22 de la roulette 5. Pour le reste, le patin représenté à la figure 3 est identique à celui représenté aux figures 1 et 2.

La butée 16 et l'extrémité de la tige 14 pourraient présenter toute autre forme apte à empêcher que la tige 14 échappe de la butée 16. Ceci pourrait être réalisé par des surfaces dentelées.

Selon une variante d'exécution, non représentée, la butée 16 et la tige 14 sont conformées de manière à venir s'encliqueter l'une sur l'autre, un poussoir ou autre organe pouvant être prévu pour libérer la tige 14 .

## Revendications

1. Patin à roulettes comprenant un châssis (1) équipé de roulettes (2, 3, 4, 5), une chaussure (6) fixée amoviblement sur ce châssis par des moyens de fixation (7, 8) et munie d'un collier (17) articulé au niveau de la malléole et un frein (9 ; 20) actionné par la flexion de la jambe par l'intermédiaire d'un levier (11 ; 21) articulé sur le châssis, **caractérisé en ce que** le levier de frein est coudé à l'arrière vers le haut de manière à épouser la forme de la chaussure et qu'il est prolongé par une tige d'actionnement (14) s'élevant sensiblement parallèlement au dos de la chaussure et **en ce que** le collier de la chaussure présente, à l'arrière, une butée (16) venant se placer sur l'extrémité de la tige, lors de la fixation de la chaussure sur le châssis pour l'actionnement du levier de frein contre l'action d'un ressort (13), cette butée (16) présentant un creux de forme au moins approximativement conique, dans lequel la tige (14) est guidée et se positionne lors de la fixation de la chaussure au châssis.

## Claims

1. Roller skate comprising a chassis (1) equipped with rollers (2, 3, 4, 5 ) , a boot (6) attached removably to this chassis by binding means (7, 8), and equiped with a cuff (17) articulated in the malleolar region, and a brake (9; 20) operated by bending of the leg via a lever (11; 21 ) articulated to the chassis, **characterized in that** brake lever is bent upward at the back in such a manner that it matches the bootshape and that it is extended by an operating rod (14) which rises up more or less parallel to the back of the boot and **in that** the boot cuff has, at the back, a buffer (16) which fits over the end of the rod when the boot is secured to the chassis so that the brake lever can be operated against the action of a spring (13), said buffer (16) having a recess of at least approximately conical shape, in which the rod (14) is guided and positioned when the boot is secured to the chassis.

## Patentansprüche

1. Rollschuh mit einem Gestell (1), das mit Rollen (2, 3, 4, 5) versehen ist, mit einem Schuh (6), der abnehmbar auf diesem Gestell mit Hilfe von Befestigungsmitteln (7, 8) befestigt und mit einer in Höhe der Knöchel angelenkten Manschette (17) versehen ist, und mit einer Bremse (9; 20), die durch Beugen des Beins mittels eines auf dem Gestell angelenkten Hebels (11; 21) betätigbar ist, **dadurch gekennzeichnet, dass** der Bremshebel hinten nach oben abgewinkelt ist, so dass er sich der Form des Schuhs anpasst, und dass er durch einen Betätigungsstift (14) verlängert ist, der im wesentlichen parallel zum Rücken des Schuhs aufwärts ragt, dass die Manschette des Schuhs hinten einen Anschlag (16) hat, der beim Befestigen des Schuhs auf dem Gestell auf das Ende des Stifts stösst, um den Bremshebel gegen die Wirkung einer Feder (13) zu betätigen, und dass dieser Anschlag (16) eine wenigstens näherungsweise konische Vertiefung hat, in welcher der Stift geführt und beim Befestigen des Schuhs auf dem Gestell positioniert wird.
